# FASCICULE DE BREVET EUROPEEN

(11) **EP 1 157 635 B1**
(45) Date de publication et mention de la délivrance du brevet: **07.08.2002**
(21) Numéro de dépôt: 00440155.0
(22) Date de dépôt: 25.05.2000
(51) Int. Cl.: A47B 87/00

(54) **Système de fixation à un fût d'un élément de type poutrelle.**
Befestigungssystem an einer Säule für ein Trägerelement
Fastening system on a column for a girder element

(43) Date de publication de la demande: 28.11.2001
(73) Titulaire: STEELCASE SA, 67200 Strasbourg (FR)
(72) Inventeur: Garcin, Philippe, 67000 Strasbourg (FR); Lerat, Pascal, 67200 Strasbourg (FR)
(74) Mandataire: Littolff, Denis

(56) Documents cités:
- DE-A- 19 524 986
- US-A- 3 521 579
- US-A- 4 679 510
- US-A- 5 035 186

## Description

La présente invention concerne à titre principal un système de fixation à un fût d'une console solidaire d'un élément de type poutrelle. Elle concerne également une structure support de type piétement utilisant ce système de fixation, et permettant notamment la liaison de plusieurs piétements avec une grande souplesse dans le choix de leurs orientations relatives.

Dans la plupart des configuration actuelles, les piétements supportant les plateaux formant plans de travail son reliés par des traverses ou poutrelles courant sous la surface desdits plans, qui assurent la rigidité de la structure notamment lorsque la table présente des dimensions importantes. C'est notamment le cas pour les bureaux, ou plus généralement pour les tables considérées comme faisant partie du mobilier de bureau, et destinées par exemple à équiper des salles de travail en groupe, des salles de réunion, des structures de bureaux paysagés etc...

Dans ce dernier exemple, il peut être intéressant de grouper des modules de tables selon des configurations variées répondant à la demande de l'utilisateur ou à une configuration particulière de locaux. La variation des configurations peut alors se répercuter sur le positionnement des piétements, orientés de diverses manières selon la géométrie que l'on veut donner au plan de travail général.

Le document US-A-3 521 579 divulgue une table dont la structure support est réalisée à partir des montants reliés entre eux par des traverses. Les moyens de fixation des traverses aux montants sont tels que cette fixation se fait parallèlement à l'axe des montants. Aussi, ces moyens de fixation ne rendent pas possible la réalisation d'une structure support permettant en même temps plusieurs orientations de traverses par rapport aux montants et le serrage desdites traverses contre lesdits montants dans lesdites orientations.

Le document DE-A-195 24 986 décrit un système de fixation de console à des montants consistant en des crochets, dont est pourvu la paroi des montants, et qui viennent se positionner dans des orifices prévus à cet effet dans la console. Ce système de fixation ne permet pas de faire varier le positionnement angulaire des consoles par rapport aux montants, ce qui interdit toute réelle modularité.

Pour pouvoir utiliser un unique modèle de piétement, il est nécessaire de disposer sur celui-ci d'une possibilité de réglage de l'orientation des poutrelles ou stabilisateurs qui relient les piétements entre eux.

C'est l'objet principal de la présente invention.

Afin d'assurer une adaptabilité optimale, les moyens de réglages des orientations relatives prévus par l'invention sont de plus aptes à autoriser une sélection étendue des valeurs d'orientation, conférant au système une souplesse maximale lors de l'érection de la structure.

Ces moyens, selon un objectif essentiel de l'invention, sont enfin aisés à mettre en oeuvre, et ne nécessite qu'une durée de montage réduite, même pour une personne non spécialement formée au montage/réglage desdites configurations de tables.

Pour remplir ces objectifs, l'invention se rapporte à une structure composée d'un fût comportant des moyens de fixation permettant de fixer à celui-ci au moins une console solidaire d'un élément de type poutrelle, la ou lesdites consoles étant fixées radialement à la paroi du fût et pouvant prendre une succession continue d'orientations d'allure radiale par rapport audit fût. Conformément à l'invention, le fût comporte au moins une glissière dans laquelle coulissent des moyens de fixation de chaque console entre deux positions d'extrémité définissant l'amplitude angulaire des orientations possibles, lesdits moyens dépassant de chaque glissière vers l'extérieur du fût et étant capables d'être insérés dans une paroi de la console en vue de permettre la fixation de celle-ci par serrage contre le fût.

Cette solution offre des possibilités de réglage très variées à l'inverse de nombres de solutions antérieures faisant intervenir des moyens discrets, obligeant de choisir les valeurs d'orientation relative parmi un nombre fini de possibilités.

Selon une possibilité également offerte par l'invention, lesdits moyens coopèrent en position desserrée avec la console de manière à permettre un prépositionnement stable de celle-ci par rapport au fût préalablement, au serrage et en position adéquate pour ledit serrage.

Le positionnement préalable, préparant les conditions d'une réalisation immédiate de la fixation, facilite grandement le travail du monteur qui opère en fait en deux étapes successives, à savoir dans un premier temps le positionnement, suivi immédiatement par le serrage.

De préférence, le fût comporte deux glissières parallèles. Ces deux glissières, comme cela sera plus apparent dans la suite, permettent de mettre en oeuvre de manière plus simple la succession positionnement/fixation évoquée ci-dessus.

Plus précisément, les moyens de fixation précités comportent pour la fixation de chaque console une pièce coulissant à l'intérieur de chaque glissière ou des glissières, reliée à un organe dépassant de chaque glissière, dont l'extrémité libre coopère avec des orifices pratiqués dans la paroi de la console destinée à être serrée contre le fût, ladite extrémité libre et la pièce coulissant dans la ou les glissières comportant au moins une surface apte à exercer contre une surface interne bordant respectivement les orifices de la console et la ou les glissières une action visant à rapprocher la console du fût.

Selon une configuration préférentielle, lesdits moyens consistent en fait en un boulon constitué d'une vis dont la tête s'appuie contre la surface interne de la paroi de la console, la pièce coulissante étant un écrou disposé à l'intérieur de la glissière.

La vis constitue la partie qui dépasse de la glissière et représente en elle-même le moyen de serrage, mais également un moyen de réaliser le prépositionnement, par accrochage de la console sur le corps de la vis dépassant de la surface externe de la paroi du fût.

A cet effet, le ou les orifices pratiqués dans la paroi de la console forment une boutonnière dont chaque orifice est en forme de trou de serrure disposé selon un axe parallèle à l'axe du fût lors de la fixation.

Cette forme est particulièrement avantageuse pour l'accrochage mentionné ci-dessus, car les têtes de vis sont alors facilement introduites dans la partie circulaire de chaque orifice, puis décalées vers la partie allongée, de largeur inférieure au diamètre de la tête de façon à permettre le serrage.

De fait, dans la plupart des cas, chaque console est fixée au voisinage d'une extrémité du fût, et la portion allongée de chaque orifice en forme de trou de serrure est alors orientée vers ladite extrémité. En particulier, en position verticale du fût, cette orientation permet l'accrochage immédiat de chaque console du fait de son poids. La fixation par serrage peut ensuite être effectuée sans aucun ajustement de position supplémentaire.

De préférence, le fût est constitué, au moins dans la zone de liaison à chaque console, d'une paroi mince enveloppant un volume creux, chaque glissière étant constituée d'une ouverture allongée découpée dans ladite paroi.

Dans nombre d'hypothèses, les éléments réalisant la structure, à savoir fûts, poutrelles et consoles, sont fabriqués en tôles minces découpées, pliées et/ou embouties. Dans ce cas, la totalité du volume englobé par le fût est creux.

Dans le cas d'une double glissière, l'écrou coulissant est constitué d'une plaque unique dont les extrémités positionnées en regard des ouvertures formant les glissières sont munies d'orifices filetés.

Il s'agit donc d'un écrou double, dont l'orientation est d'allure perpendiculaire à celle des glissières à l'endroit a lieu la fixation.

Selon une configuration possible, mise en oeuvre dans le cas d'une double glissière, l'une des vis est équipée d'une entretoise butant contre sa tête et contre la paroi externe de la glissière, dont la longueur est au moins égale à l'épaisseur de la paroi de la console équipée des orifices. Cette vis est par conséquent dévolue à demeure à la fonction de prépositionnement de la console avant fixation, puisqu'aucun serrage n'est possible.

De préférence alors, lorsque le fût est disposé verticalement, la vis portant l'entretoise est celle qui est disposée le plus haut, permettant un accrochage de la console avant fixation. Cet accrochage, qui est immédiat dans des orifices du type trou de serrure, facilite considérablement la tâche du monteur, qui n'a plus alors qu'à visser la seconde vis pour finaliser la fixation mutuelle du fût et de la console

Comme cela a déjà été mentionné, l'invention concerne également une structure support de table du type piétement fixé à un plateau formant plan de travail, comportant un fût vertical au voisinage de l'extrémité supérieure duquel est fixée au moins une console au moyen d'un système de fixation tel que décrit ci-dessus.

Dans ce cas, le fût du piétement comporte, à proximité de son extrémité supérieure, deux glissières pratiquées dans une portion latérale cylindrique dudit fût, lesdites glissières se développant suivant la directrice du volume cylindrique.

De préférence, lesdites glissières se développent autour du volume cylindrique selon un angle de 180°.

Il y a donc possibilité de modifier l'orientation d'une console d'un demi-cercle et, s'il y a plus d'une console, d'obtenir une infinité de combinaison d'orientations entre elles.

Les consoles qui s'adaptent à ces fûts de piétements comportent deux orifices alignés formant boutonnière, l'orifice du haut servant au positionnement de la console, l'orifice du bas étant accessible depuis l'extérieur de la console en vue de sa fixation au fût par serrage.

Selon l'application au mobilier de bureau envisagée, les piétements comportant de tels fûts peuvent être soit reliés à un seul autre piétement, soit à deux piétements (pieds d'angle) etc... à l'aide de stabilisateurs solidaires de deux consoles disposées à ses extrémités.

L'invention va maintenant être décrite plus en détail, en référence aux figures annexées, pour lesquelles :
- la figure 1 est une vue en élévation de côté d'un piétement de table auquel s'applique l'invention ;
- la figure 2 est une coupe transversale selon les flèches II-II de la figure 1.
- la figure 3 est une représentation similaire à celle de la figure 2, avec deux dispositifs de fixation au lieu d'un seul, et à un niveau de coupe différent.
- la figure 4 représente une coupe longitudinale agrandie de la portion de fût intervenant dans la liaison, selon les flèches IV-IV de la figure 2.
- la figure 5 montre en perspective un fût doté des moyens de l'invention,
- la figure 6 représente la console, en vue de face montrant la paroi coopérant avec les moyens de fixation ;
- la figure 7 est une coupe selon les flèches VII-VII de la figure 6, la console étant solidarisée à une poutrelle dont seule l'extrémité attachée à la console est figurée ; et
- la figure 8 représente une poutrelle dite stabilisateur reliant deux consoles de l'invention.

En référence à la figure 1, le piétement représenté comporte traditionnellement un fût vertical (1) surmontant une base (2, 3) double, comportant une portion (2) sur la partie gauche de la figure, et une petite portion (3) sur sa partie droite. Ces deux portions (2, 3) reposent sur le sol par l'intermédiaire de vérins (4) réglables en hauteur, permettant d'ajuster le piétement notamment lorsque le sol est inégal.

La partie supérieure du fût est équipée d'une semelle (5) réalisant la fixation du piétement avec un plateau (non représenté). La partie intégrée à l'invention proprement dite est constituée de deux fentes ou ouvertures horizontales (6, 7) dans lesquelles sont insérés des vis (8, 9).

La configuration de la fente (6), apparaissant en figure 2 est telle que :
- elle s'étend d'une part sur approximativement 180°, et de fait est conçue pour permettre deux fixations opposées à ses extrémités.
- elle loge un écrou (10), prenant la forme d'une plaque munie d'un orifice fileté, dont les surfaces en regard de la paroi interne du fût (1) viennent en contact de cette dernière lors du serrage (voir ci-après).

Dans la configuration montrée en figure 3, la fente ou ouverture (7) comporte deux vis (9, 9') qui sont équipées d'une entretoise (11, 11') impliquant qu'au serrage de la vis (9, 9'), la tête ne vient jamais au contact de la surface extérieure de la paroi du fût (1). A l'inverse, si la vis (9) de la figure précédente, qui n'est pas équipée d'entretoise, était serrée dans la configuration montrée, sa tête entrerait en contact avec ladite paroi.

Ces figures 2, 3 montrent que le fût (1) est fabriqué à l'aide d'une tôle mince découpée et repliée, à laquelle un cache (12) a été adjoint, notamment pour former une cavité (13) canalaire, pouvant servir à véhiculer des câbles électriques.

En fait, seule la ou les vis (9, 9') disposées dans la glissière (7) supérieure sont munies d'une entretoise, car elles n'ont pas de fonction de serrage, mais uniquement de prépositionnement de la console par accrochage, avant serrage, comme cela sera expliqué plus en détail dans la suite. La figure 4 clarifie ce détail, et met en lumière la différence de niveau de coupe des figures 2 et 3 : la figure 3 représente une coupe au niveau de la glissière (7) supérieure, alors que la figure 2 concerne la glissière (6) inférieure, avec une vis (8) dépourvue d'entretoise (11).

L'écrou "double" est une plaque (10) allongée munie d'orifices filetés au niveau des deux glissières (6, 7). Selon une possibilité, cette plaque présente une section transversale en U.

Le fût (1) apparaissant en perspective en figure 5 correspondant à la configuration de la figure 3, à deux moyens de fixation équipant chaque rainure (6, 7). Les vis (8, 9; 8', 9') sont couplées deux à deux, dans une direction axiale, par un écrou (10) tel qu'apparaissant dans les figures 2 et 4. Dans cette variante du fût (1), la base est simplement reliée à un unique vérin (4).

La console (15) apparaît principalement en figures 6 et 7. Elle est également réalisée en tôle fine découpée et repliée, et présente une allure générale triangulaire, la grande base du triangle constituant la paroi (14) dotée des orifices de liaison avec les vis (8, 9 ; 8', 9').

Ces orifices (16) sont d'un nombre correspondant à celui des glissières (6, 7), pour que chaque vis (8, 9 ; 8', 9') reliée à un écrou double (10) puisse s'y insérer. Ils présentent une forme du type trou de serrure, avec un orifice circulaire (17) de diamètre supérieur à celui des têtes de vis (8, 8' ; 9, 9'). La largeur des portions allongées (18), situées parallèlement à l'axe longitudinal de la console (15), est en revanche inférieure au diamètre desdites têtes, afin qu'elles puissent s'appuyer contre la surface interne de ladite paroi (14).

Compte tenu de la fonction particulière des vis (9, 9') coopérant avec la glissière (7) supérieure, seule la vis (8, 8') logée dans la glissière (6) inférieure doit être serrée, et donc accessible depuis l'extérieur de la console (15). Un orifice (19) est prévu à cet effet, dans la paroi inclinée (20) faisant face à la paroi (14). Cette paroi inclinée (20) loge également une poutrelle (21) d'allure horizontale.

La figure 8 montre à cet égard une configuration complète avec une poutrelle (21) dite stabilisateur reliant deux piétements (non représenté), via deux consoles (15, 15'). Les vis (22) servent à la fixation dudit stabilisateur (21) au plateau (non représenté), par l'intermédiaire des entretoises (23).

La description ci-dessus ne constitue qu'un exemple non limitatif de l'invention, qui englobe au contraire les variantes à la portée de l'homme de l'art, ces variantes tombant dans la portée des revendications.

## Revendications

1. Structure composée d'un fût (1) comportant des moyens de fixation d'au moins une console (15) solidaire d'un élément de type poutrelle (21), la ou lesdites consoles étant fixées radialement à la paroi (14) du fût (1) et pouvant prendre une succession continue d'orientation d'allure radiale par rapport audit fût, **caractérisée en ce que** le fût (1) comporte au moins une glissière (6, 7) dans laquelle coulissent des moyens de fixation de chaque console (15) entre deux positions d'extrémité définissant l'amplitude angulaire des orientations possibles de chaque console, lesdits moyens dépassant de chaque glissière vers l'extérieur du fût et étant capables d'être insérés dans une paroi (14) de la console (15) en vue de permettre la fixation de celle-ci par serrage contre le fût.

2. Structure composée d'un fût (1) comportant des moyens de fixation d'au moins une console (15) solidaire d'un élément de type poutrelle (21) selon la revendication précédente, **caractérisée en ce que** lesdits moyens coopèrent en position desserrée avec la console (15) de manière à permettre un prépositionnement stable de celle-ci par rapport au fût (1), préalablement au serrage et en. position adéquate pour ledit serrage.

3. Structure composée d'un fût (1) comportant des moyens de fixation d'au moins une console (15) solidaire d'un élément de type poutrelle (21) selon l'une quelconque des revendications précédentes, **caractérisée en ce que** le fût (1) comporte deux glissières parallèles (6, 7).

4. Structure composée d'un fût (1) comportant des moyens de fixation d'au moins une console (15) solidaire d'un élément de type poutrelle (21) selon l'une des revendications précédentes, **caractérisée en ce que** lesdits moyens comportent pour la fixation de chaque console (15) une pièce coulissant à l'intérieur de chaque glissière ou des glissières, reliée à un organe dépassant de chaque glissière (6, 7), dont l'extrémité libre coopère avec des orifices (16) pratiqués dans la paroi (14) de la console (15) destinée à être serrée contre le fût (1), ladite extrémité libre et la pièce coulissant dans la ou les glissières comportant au moins une surface apte à exercer contre une surface interne bordant respectivement les orifices (16) de la console et la ou les glissières (6, 7) une action visant à rapprocher la console (15) du fût (1).

5. Structure composée d'un fût (1) comportant des moyens de fixation d'au moins une console (15) solidaire d'un élément de type poutrelle (21) selon la revendication précédente, **caractérisée en ce que** lesdits moyens de fixation consistent pour chaque glissière en un boulon constitué d'une vis (8, 9 ; 8', 9') dont la tête s'appuie contre la surface interne de la paroi de la console, la pièce coulissante étant un écrou (10) disposé à l'intérieur de la glissière.

6. Structure composée d'un fût (1) comportant des moyens de fixation d'au moins une console (15) solidaire d'un élément de type poutrelle (21) selon l'une des revendications 4 et 5, **caractérisée en ce que** le ou les orifices (16) pratiqués dans la paroi (14) de la console (15) forment une boutonnière dont chaque orifice est en forme de trou de serrure disposé selon un axe parallèle à l'axe du fût lors de la fixation.

7. Structure composée d'un fût (1) comportant des moyens de fixation d'au moins une console (15) solidaire d'un élément de type poutrelle (21) selon la revendication précédente, **caractérisée en ce que** chaque console est fixée au voisinage d'une extrémité du fût, et la portion allongée de chaque orifice en forme de trou de serrure est orientée vers ladite extrémité.

8. Structure composée d'un fût (1) comportant des moyens de fixation d'au moins une console (15) solidaire d'un élément de type poutrelle (21) selon l'une des revendications 5 à 7, **caractérisée en ce que** le fût est constitué, au moins dans la zone de liaison à chaque console, d'une paroi mince enveloppant un volume creux, chaque glissière étant constituée d'une ouverture allongée découpée dans ladite paroi.

9. Structure composée d'un fût (1) comportant des moyens de fixation d'au moins une console (15) solidaire d'un élément de type poutrelle (21) selon la revendication précédente, **caractérisée en ce que**, dans le cas d'une double glissière, l'écrou coulissant est constitué d'une plaque (16) unique dont les extrémités positionnées en regard des ouvertures formant les glissières sont munies d'orifices filetés.

10. Structure composée d'un fût (1) comportant des moyens de fixation d'au moins une console (15) solidaire d'un élément de type poutrelle (21) selon l'une des revendications 5 à 9, **caractérisée en ce que**, dans le cas d'une double glissière, l'une des vis est équipée d'une entretoise butant contre sa tête et contre la paroi externe de la glissière, dont la longueur est au moins égale à l'épaisseur de la paroi de la console équipée des orifices.

11. Structure composée d'un fût (1) comportant des moyens de fixation d'au moins une console (15) solidaire d'un élément de type poutrelle (21) selon la revendication précédente, **caractérisée en ce que**, lorsque le fût est disposé verticalement, la vis portant l'entretoise est celle qui est disposée le plus haut, permettant un accrochage de la console avant fixation.

12. Support de table du type piétement fixé à un plateau formant plan de travail, comprenant une structure selon les revendications précédentes composée d'un fût vertical (1) comportant, au voisinage de son extrémité supérieure, des moyens de fixation d'au moins une console.

13. Support de table selon la revendication précédente, **caractérisée en ce que** le fût comporte, à proximité de son extrémité supérieure, deux glissières (6, 7) pratiquées dans une portion latérale cylindrique dudit fût, lesdites glissières se développant suivant la directrice du volume cylindrique.

14. Support de table selon la revendication précédente, **caractérisée en ce que** lesdites glissières (6, 7) se développent autour du volume cylindrique selon un angle de 180°.

15. Support de table selon l'une des revendications 13 et 14, **caractérisée en ce que** la console (15) comporte une paroi (14) destinée à venir au contact du fût (1), dotée de deux orifices (16) alignés formant boutonnière, l'orifice du haut servant au positionnement de la console, l'orifice du bas étant accessible depuis l'extérieur de la console en vue de sa fixation au fût (1) par serrage.

16. Application du support de table selon l'une quelconque des revendications 12 à 15 par connexion deux à deux des fûts (1) formant piétement à l'aide de poutrelles (21) dites stabilisateurs solidaires des consoles (15) reliées à chaque fût.

## Claims

1. Structure consisting of a post (1) having means for securing at least one bracket (15) joined to a beam element (21), where said bracket or brackets are radially attached to the wall (14) of the post (1) and are able to assume a continuous succession of orientations in terms of radial disposition relative to said post, **characterised in that** the post (1) has at least one slit (6, 7) in which fixing means of each bracket (15) slide between two end positions defining the angular amplitude of the possible orientations of each bracket, said means extending beyond each slit out to the exterior of the post and capable of being inserted in a wall (14) of the bracket (15) enabling the latter to be fixed against the post by tightening.

2. Structure consisting of a post (1) having means for securing at least one bracket (15) joined to a beam element (21) as claimed in the preceding claim, **characterised in that**, in the non-tightened position, said means co-operate with the bracket (15) to enable the latter to be pre-positioned in a stable arrangement relative to the post (1) prior to tightening and in a position suitable for said tightening.

3. Structure consisting of a post (1) having means for securing at least one bracket (15) joined to a beam element (21) as claimed in any one of the preceding claims, **characterised in that** the post (1) has two parallel slits (6, 7).

4. Structure consisting of a post (1) having means for securing at least one bracket (15) joined to a beam element (21) as claimed in any one of the preceding claims, **characterised in that** in order to secure each bracket (15), said means have a piece which slides inside each slit or slits, linked to an element extending out from each slit (6, 7), the free end of which co-operates with orifices (16) provided in the wall (14) of the bracket (15) designed to be tightened against the post (1), said free end and the piece sliding in the slit or slits having at least one surface capable of acting against an internal surface respectively bordering the orifices (16) of the bracket and the slit or slits (6, 7) in such a way that the bracket (15) is moved against the post (1).

5. Structure consisting of a post (1) having means for securing at least one bracket (15) joined to a beam element (21) as claimed in the preceding claim, **characterised in that** said fixing means consist of a bolt for each slit, being a screw (8, 9; 8', 9') whose head is supported against the internal surface of the bracket wall, the sliding piece being a nut (10) disposed inside the slit.

6. Structure consisting of a post (1) having means for securing at least one bracket (15) joined to a beam element (21) as claimed in one of claims 4 and 5, **characterised in that** the orifice or orifices (16) provided in the wall (14) of the bracket (15) form a stud hole, each orifice being of a keyhole shape disposed along an axis parallel with the axis of the post during fixing.

7. Structure consisting of a post (1) having means for securing at least one bracket (15) joined to a beam element (21) as claimed in the preceding claim, **characterised in that** each bracket is secured in the vicinity of one end of the post, and the elongate section of each keyhole-shaped orifice is directed towards said end.

8. Structure consisting of a post (1) having means for securing at least one bracket (15) joined to a beam element (21) as claimed in one of claims 5 to 7, **characterised in that** the post consists of a thin wall encasing a hollow volume, at least in the region at which each bracket is attached, each slit being provided in the form of an elongate opening cut into said wall.

9. Structure consisting of a post (1) having means for securing at least one bracket (15) joined to a beam element (21) as claimed in the preceding claim, **characterised in that** in the case of a double slit, the sliding nut is a single plate (16), the ends of which directed towards the openings forming the slits are provided with threaded orifices.

10. Structure consisting of a post (1) having means for securing at least one bracket (15) joined to a beam element (21) as claimed in one of claims 5 to 9, **characterised in that** in the case of a double slit, one of the screws has a cross-piece abutting against its head and against the external wall of the slit, the length of which is at least equal to the thickness of the bracket wall having the orifices.

11. Structure consisting of a post (1) having means for securing at least one bracket (15) joined to a beam element (21) as claimed in the preceding claim, **characterised in that**, when the post is vertically disposed, the screw bearing the cross-piece is the one which is uppermost, enabling the bracket to be hooked prior to fixing.

12. Table support of the type consisting of a base structure fixed to a top forming the working plane, having a structure as claimed in the preceding claims, comprising a vertical post (1) having means for securing at least one bracket in the vicinity of its top end.

13. Table support as claimed in the preceding claim, **characterised in that** the post has two slits (6, 7) close to its top end, provided in a cylindrical lateral section of said post, said slits extending along the directrix of the cylindrical volume.

14. Table support as claimed in the preceding claim, **characterised in that** said slits (6, 7) extend around the cylindrical volume at an angle of 180°.

15. Table support as claimed in one of claims 13 and 14, **characterised in that** the bracket (15) has a wall (14) designed to be placed in contact with the post (1), and is provided with two orifices (16) aligned so as to form a stud hole, the top orifice being used to position the bracket and the bottom orifice being accessible from outside the bracket enabling it to be secured on the post (1) by tightening.

16. Application of the table support as claimed in any one of claims 12 to 15 by connecting pairs of posts (1) to form a base structure with the aid of beams (21) called stabilisers joined to the brackets (15) linked to each post.

## Patentansprüche

1. Struktur, die aus einem Schaft (1) gebildet ist und Mittel für die Befestigung wenigstens einer mit einem trägerartigen Element (21) fest verbundenen Konsole (15) umfaßt, wobei die Konsole(n) an der Wand (14) des Schafts (1) radial befestigt ist (sind) und eine ununterbrochene Folge von Orientierungen mit radialem Verlauf in bezug auf den Schaft einnehmen kann (können),
**dadurch gekennzeichnet,**
**daß** der Schaft (1) wenigstens eine Gleitschiene (6, 7) umfaßt, in der die Mittel für die Befestigung jeder Konsole (15) zwischen zwei Endpositionen gleiten können, welche die Winkelamplitude der möglichen Orientierungen jeder Konsole definieren, wobei die Mittel von jeder Gleitschiene in die äußere Umgebung des Schafts vorstehen und in eine Wand (14) der Konsole (15) eingeschoben werden können, um deren Befestigung durch Klemmen gegen den Schaft zu ermöglichen.

2. Struktur, die aus einem Schaft (1) gebildet ist und Mittel für die Befestigung an wenigstens einer mit einem trägerartigen Element (21) fest verbundenen Konsole (14) umfaßt, nach dem vorhergehenden Anspruch,
**dadurch gekennzeichnet,**
**daß** die Mittel in der nicht geklemmten Position mit der Konsole (15) in der Weise zusammenwirken, daß sie deren stabile Vorpositionierung in bezug auf den Schaft (1) vor dem Klemmen in einer für die Klemmung geeigneten Position ermöglichen.

3. Struktur, die aus einem Schaft (1) gebildet ist und Mittel für die Befestigung wenigstens einer mit einem trägerartigen Element (21) fest verbundenen Konsole (15) umfaßt, nach einem der vorhergehenden Ansprüche,
**dadurch gekennzeichnet,**
**daß** der Schaft (1) zwei parallele Gleitschienen (6, 7) umfaßt.

4. Struktur, die aus einem Schaft (1) gebildet ist und Mittel für die Befestigung wenigstens einer mit einem trägerartigen Element (21) fest verbundenen Konsole (15) umfaßt, nach einem der vorhergehenden Ansprüche,
**dadurch gekennzeichnet,**
**daß** die Mittel für die Befestigung jeder Konsole (15) ein Teil enthalten, das in jeder Gleitschiene oder in den Gleitschienen gleitet und mit einem Organ verbunden ist, das aus jeder Gleitschiene (6, 7) vorsteht und wovon ein freies Ende mit den in der Wand (14) der Konsole (15) ausgebildeten Öffnungen (16) zusammenwirkt und dazu bestimmt ist, gegen den Schaft (1) geklemmt zu werden, wobei das freie Ende und das Teil in der oder den Gleitschienen gleitet, die wenigstens eine Oberfläche aufweisen, die gegen eine Innenfläche, die an die Öffnungen (16) der Konsole bzw. an die Gleitschiene(n) (6, 7) angrenzt, eine Wirkung ausübt, die bestrebt ist, die Konsole (15) an den Schaft (1) anzunähern.

5. Struktur, die aus einem Schaft (1) gebildet ist und Mittel für die Befestigung wenigstens einer mit einem trägerartigen Element (21) fest verbundenen Konsole (15) umfaßt, nach dem vorhergehenden Anspruch,
**dadurch gekennzeichnet,**
**daß** die Befestigungsmittel für jede Gleitschiene aus einem Bolzen gebildet sind, der aus einer Schraube (8, 9; 8', 9') gebildet ist, dessen Kopf sich auf der inneren Oberfläche der Wand der Konsole abstützt, wobei das gleitende Teil eine Mutter (10) ist, die in der Gleitschiene angeordnet ist.

6. Struktur, die aus einem Schaft (1) gebildet ist und Mittel für die Befestigung wenigstens einer mit einem trägerartigen Element (21) fest verbundenen Konsole (15) umfaßt, nach einem der Ansprüche 4 oder 5,
**dadurch gekennzeichnet,**
**daß** die Öffnung(en) (16), die in der Wand (14) der Konsole (15) ausgebildet ist (sind), ein Knopflochleiste bildet (bilden), wobei jede Öffnung die Form eines Schlüsselochs hat, das auf eine Achse ausgerichtet ist, die zur Achse des Schafts bei dessen Befestigung parallel ist.

7. Struktur, die aus einem Schaft (1) gebildet ist und Mittel für die Befestigung wenigstens einer mit einem trägerartigen Element (21) fest verbundenen Konsole (15) umfaßt, nach dem vorhergehenden Anspruch,
**dadurch gekennzeichnet,**
**daß** jede Konsole in der Umgebung eines Endes des Schafts befestigt ist und der langgestreckte Abschnitt jeder Öffnung in Form eines Schlüssellochs zu diesem Ende orientiert ist.

8. Struktur, die aus einem Schaft (1) gebildet ist und Mittel für die Befestigung wenigstens einer mit einem trägerartigen Element (21) fest verbundenen Konsole (15) umfaßt, nach einem der Ansprüche 5 bis 7,
**dadurch gekennzeichnet,**
**daß** der Schaft wenigstens in der Zone der Verbindung mit jeder Konsole aus einer dünnen Wand gebildet ist, die ein Hohlvolumen umgibt, wobei jede Gleitschiene aus einer in der Wand ausgeschnittenen langgestreckten Öffnung gebildet ist.

9. Struktur, die aus einem Schaft (1) gebildet ist und Mittel für die Befestigung wenigstens einer mit einem trägerartigen Element (21) fest verbundenen Konsole (15) umfaßt, nach dem vorhergehenden Anspruch,
**dadurch gekennzeichnet,**
**daß** im Fall einer doppelten Gleitschiene die gleitende Mutter aus einer einzigen Platte (16) gebildet ist, deren Enden, die gegenüber den die Gleitschienen bildenden Öffnungen positioniert sind, mit Gewindeöffnungen versehen sind.

10. Struktur, die aus einem Schaft (1) gebildet ist und Mittel für die Befestigung wenigstens einer mit einem trägerartigen Element (21) fest verbundenen Konsole (15) umfaßt, nach einem der Ansprüche 5 bis 9,
**dadurch gekennzeichnet,**
**daß** im Fall einer doppelten Gleitschiene eine der Schrauben mit einem Abstandshalter versehen ist, der an ihrem Kopf und an der Außenwand der Gleitschiene anschlägt und dessen Länge wenigstens gleich der Dicke der Wand der mit den Öffnungen versehenen Konsole ist.

11. Struktur, die aus einem Schaft (1) gebildet ist und Mittel für die Befestigung wenigstens einer mit einem trägerartigen Element (21) fest verbundenen Konsole (15) umfaßt, nach dem vorhergehenden Anspruch,
**dadurch gekennzeichnet,**
**daß** bei vertikal angeordnetem Schaft die den Abstandshalter tragende Schraube jene ist, die am weitesten oben angeordnet ist und ein Einhaken der Konsole vor der Befestigung ermöglicht.

12. Tischstütze des Typs Fußgestell, die an einer die Arbeitsebene bildenden Platte befestigt ist und eine Struktur nach den vorhergehenden Ansprüchen besitzt, die aus einem vertikalen Schaft (1) gebildet ist, der in der Umgebung seines oberen Endes Mittel für die Befestigung wenigstens einer Konsole umfaßt.

13. Tischstütze nach dem vorhergehenden Anspruch,
**dadurch gekennzeichnet,**
**daß** der Schaft in der Nähe seines oberen Endes zwei Gleitschienen (6, 7) umfaßt, die in einem zylindrischen, seitlichen Abschnitt des Schafts ausgebildet sind und längs der Erzeugenden des zylindrischen Volumens verlaufen.

14. Tischstütze nach dem vorhergehenden Anspruch,
**dadurch gekennzeichnet,**
**daß** die Gleitschienen (6, 7) um das zylindrische Volumen über einen Winkel von 180° verlaufen.

15. Tischstütze nach einem der Ansprüche 13 und 14,
**dadurch gekennzeichnet,**
**daß** die Konsole (15) eine Wand (14) aufweist, die dazu bestimmt ist, mit dem Schaft (1) in Kontakt zu gelangen, und mit zwei aufeinander ausgerichteten Öffnungen (16), die eine Knopflochleiste bilden, versehen ist, wobei die obere Öffnung der Positionierung der Konsole dient und die untere Öffnung von außerhalb der Konsole zugänglich ist, um diese am Schaft (1) durch Klemmen zu befestigen.

16. Verwendung der Tischstütze nach einem der Ansprüche 12 bis 15 durch paarweises Verbinden von ein Fußgestell bildenden Schäften (1) mit Hilfe von mit Stabilisator bezeichneten Trägern (21), die mit mit jedem Schaft verbundenen Konsolen (15) fest verbunden sind.
